# EUROPÄISCHE PATENTSCHRIFT

(11) **EP 1 505 203 B1**
(45) Veröffentlichungstag und Bekanntmachung des Hinweises auf die Patenterteilung: **23.07.2008**
(21) Anmeldenummer: 04102675.8
(22) Anmeldetag: 14.06.2004
(51) Int. Cl.: D21F 3/02, D21G 1/00

(54) **Vorrichtung zur Behandlung einer Materialbahn**
Device for treating a web
Dispositif de traitement d'une bande

(30) Priorität: 07.08.2003 DE 10336231
(43) Veröffentlichungstag der Anmeldung: 09.02.2005
(73) Patentinhaber: Voith Patent GmbH, 89522 Heidenheim (DE)
(72) Erfinder: Schneid, Josef, 88267 Vogt (DE); Hoffmann, Reinhard, 47809 Krefeld (DE); Wilmsmeyer, Stefan, 47803 Krefeld (DE)
(74) Vertreter: Kunze, Klaus

(56) Entgegenhaltungen:
- EP-A- 1 081 276
- EP-A- 1 369 526
- US-A- 5 709 778

## Beschreibung

Die Erfindung betrifft eine Vorrichtung zur Behandlung einer Materialbahn, insbesondere zur Beeinflussung von Glanz und/oder Glätte einer Papier- oder Kartonbahn oder zur Entwässerung einer Papier- oder Faservliesbahn, mit wenigstens einem Breitnip, der zwischen einer Breitnipeinheit mit wenigstens einem in Bahnlaufrichtung verlängerten Breitnipschuh sowie einem über den Breitnipschuh geführten umlaufenden flexiblen Band und einer komplementären Gegeneinheit gebildet ist, wobei der Breitnipschuh in Bahnlaufrichtung sektioniert ist.

Kalanderanordnungen mit einer Schuhwalze, die einen umlaufenden, relativ flexiblen Mantel aufweist, der mit Hilfe eines einstückigen Anpressschuhs in Richtung auf eine Gegenwalze belastbar ist, sind bekannt. Diese so genannten Breitnipkalander dienen der Veredelung von Papieroder Kartonbahnen. Das Veredelungsresultat, d.h. Glanz und Glätte, ist abhängig von der in Bahnlaufrichtung gemessenen Nipbreite, die durch die Breite des Schuhs bestimmt wird. Da der Schuh bei den bisher üblichen Breitnipkalandern einstückig ist, lässt sich die Nipbreite nur ändern, indem der Schuh gegen einen breiteren oder schmaleren Schuh ausgetauscht wird. Abgesehen davon, dass für verschiedene Nipbreiten entsprechend unterschiedliche Schuhe bereitgehalten werden müssen, was entsprechend kostspielig ist, ist ein solcher Schuhaustausch auch äußerst aufwändig.

Eine Kalanderanordnung mit in Bahnlaufrichtung sektioniertem Breitnipschuh ist aus US-A-5 709 778 bekannt.

Der Erfindung liegt die Aufgabe zugrunde, eine verbesserte Vorrichtung der eingangs genannten Art zu schaffen, bei der sich die in Bahnlaufrichtung gemessene Breite des Breitnipschuhs erforderlichenfalls auf möglichst einfache Weise rasch ändern lässt.

Diese Aufgabe wird erfindungsgemäß dadurch gelöst, dass der Breitnipschuh in Bahnlaufrichtung sektioniert und zur variablen Einstellung der sich in Bahnlaufrichtung ergebenden Schuhbreite zumindest ein Teil der zwischen dem einlaufseitigen und dem auslaufseitigen Schuhsegment angeordneten Schuhsegmente zwischen einer Arbeitsstellung und einer Ruhestellung verstellbar ist, wobei die Schuhsegmente bezüglich der komplementären Gegeneinheit radial ausgerichtet und zumindest teilweise entlang einer zur komplementären Gegeneinheit konzentrischen teilkreisförmigen Bahn geführt sind.

Aufgrund dieser Ausbildung kann die Druckspannung im Breitnip insbesondere bei gleich bleibender Kraftbeaufschlagung rasch und zuverlässig beispielsweise in diskreten Schritten geändert werden. Das "Fenster" für die Satinagekonditionen wird also entsprechend vergrößert. Unabhängig von der jeweils eingestellten Nipbreite ergibt sich stets eine zumindest im wesentlichen zusammenhängende, für den hydrodynamischen Schmierfilm optimale Lauffläche. Die auf die einzelnen Schuhsegmente im Betrieb einwirkenden seitlichen Kräfte sind auf ein Minimum reduziert, so dass ein Auseinanderdrücken der Schuhsegmente vermieden wird.

Aus der DE 43 22 876 A1 ist zwar bereits eine Glättvorrichtung mit einem sektionierten Breitnipschuh bekannt. Hier dient die Sektionierung des Schuhs jedoch allein dazu, für einen Ausgleich fertigungsbedingter Spannungen über die Glättzone zu sorgen. Eine Variation der Schuhbreite ist hier nicht vorgesehen.

Bei einer aus der DE 195 44 979 A1 bekannten Vorrichtung zum Komprimieren, Glätten und/oder Entwässern einer Faserstoffbahn wird wenigstens ein Stützelement eingesetzt, das in mehrere, in Durchlaufrichtung der Faserstoffbahn hintereinander liegende Stützelementabschnitte unterteilt ist. Die Unterteilung des Stützelements dient hier jedoch lediglich dazu, in Bahnlaufrichtung ein Druckprofil mit wenigstens zwei hintereinander liegenden Druckmaxima zu erzeugen.

Bei einer bevorzugten praktischen Ausführungsform der erfindungsgemäßen Vorrichtung ist das einlaufseitige und das auslaufseitige Schuhsegment jeweils mit einer hydrodynamischen Auflauf- bzw. Ablauffläche für das umlaufende flexible Band versehen.

Vorteilhafterweise sind nur zwischen dem einlaufseitigen und dem auslaufseitigen Schuhsegment angeordnete Schuhsegmente zwischen einer Arbeitsstellung und einer Ruhestellung verstellbar. Dabei ist vorzugsweise nur das einlaufseitige und das auslaufseitige Schuhsegment jeweils mit einer hydrodynamischen Auflauf- bzw. Ablauffläche für das umlaufende flexible Band versehen. Die dazwischen liegenden Schuhsegmente müssen also keine entsprechende Auflauf- bzw. Ablauffläche besitzen.

Die betreffenden Schuhsegmente sind zweckmäßigerweise radial zwischen der Arbeitsstellung und der Ruhestellung verstellbar. Dabei können diese radial zwischen einer Arbeitsstellung und einer Ruhestellung verstellbaren Schuhsegmente insbesondere eine geringere radiale Höhe als die radial nicht verstellbaren Schuhsegmente besitzen.

Bei einer zweckmäßigen praktischen Ausführungsform der erfindungsgemäßen Vorrichtung sind die radial zwischen einer Arbeitsstellung und einer Ruhestellung verstellbaren Schuhsegmente jeweils zwischen zwei radial nicht verstellbaren Schuhsegmenten angeordnet und in ihrer Ruhestellung jeweils in einer Aussparung zumindest eines der benachbarten radial nicht verstellbaren Schuhsegmente aufgenommen.

Von Vorteil ist insbesondere auch, wenn zumindest das einlaufseitige und das auslaufseitige Schuhsegment über eine Schwalbenschwanzführung entlang der zur Gegenwalze konzentrischen teilkreisförmigen Bahn geführt sind.

Die Breitnipeinheit kann insbesondere durch eine Breitnipwalze mit einem über den Breitnipschuh geführten flexiblen Walzenmantel gebildet sein.

Obwohl die erfindungsgemäße Vorrichtung bevorzugt zur Beeinflussung von Glanz und/oder Glätte einer Materialbahn bestimmt ist, kann sie in entsprechend vorteilhafter Weise bei Pressenpartien generell und insbesondere zur Entwässerung nasser bzw. feuchter Bahnen eingesetzt werden.

Die komplementäre Gegeneinheit kann aus einer Gegenwalze oder einem in der jeweils erforderlichen Weise geführten und gestützten Band bestehen.

Gemäß einer bevorzugten praktischen Ausführungsform umfasst die erfindungsgemäße Vorrichtung zumindest einen Breitnipkalander.

Die Erfindung wird im folgenden anhand eines Ausführungsbeispiels unter Bezugnahme auf die Zeichnung näher erläutert; in dieser zeigen:
- Figur 1: eine schematische Darstellung eines zwischen einer Breitnipeinheit und einer Gegenwalze gebildeten Breitnips einer Vorrichtung zur Beeinflussung von Glanz und/oder Glätte einer Materialbahn, wobei sämtliche radial verstellbaren Schuhsegmente ihre obere Arbeitsstellung einnehmen,
- Figur 2: eine mit der Figur 1 vergleichbare Darstellung, wobei jedoch die Hälfte der radial verstellbaren Schuhsegmente in ihre untere Ruhestellung abgesenkt sind,
- Figur 3: eine mit der Figur 1 vergleichbare Darstellung, wobei jedoch alle radial verstellbaren Schuhsegmente in ihre untere Ruhestellung abgesenkt sind, und
- Figur 4: eine Längsschnittdarstellung des Breitnipschuhs, geschnitten entlang der Linie A-A der Figur 1.

Figur 1 zeigt in schematischer Darstellung einen zwischen einer Breitnipeinheit 10 und einer Gegenwalze 12 gebildeten Breitnip 14 einer Vorrichtung 16 zur Beeinflussung von Glanz und/oder Glätte einer Materialbahn. Bei der Materialbahn kann es sich insbesondere um eine Papieroder Kartonbahn handeln.

Die Breitnipeinheit 10 umfasst wenigstens einen in Bahnlaufrichtung L verlängerten Breitnipschuh 18 sowie ein über den Breitnipschuh 18 geführtes umlaufendes flexibles Band 20. Dabei kann diese Breitnipeinheit 10 insbesondere durch eine Breitnipwalze mit einem über dem Breitnipschuh 18 geführten flexiblen Walzenmantel 20 gebildet sein.

Bei der betreffenden Vorrichtung 16 kann es sich insbesondere um einen Breitnipkalander handeln.

Wie anhand der Figuren 1 bis 3 zu erkennen ist, ist der Breitnipschuh 18 in Bahnlaufrichtung L sektioniert.

Zur variablen Einstellung der sich in Bahnlaufrichtung L ergebenden Schuhbreite Bᵢ ist zumindest ein Teil 26₁ der zwischen dem einlaufseitigen und dem auslaufseitigen Schuhsegment 22 bzw. 24 angeordneten Schuhsegmente 26 zwischen einer Arbeitstellung und einer Ruhestellung verstellbar.

Wie anhand der Figuren 1 bis 3 zu erkennen ist, sind die Schuhsegmente 22 - 26 bezüglich der Gegenwalze 12 radial ausgerichtet und zumindest teilweise entlang einer zur Gegenwalze 12 konzentrischen teilkreisförmigen Bahn 28 geführt.

Das einlaufseitige und das auslaufseitige Schuhsegment 22 bzw. 24 ist jeweils mit einer hydrodynamischen Auf- bzw. Ablauffläche 30 bzw. 32 für das umlaufende flexible Band 20 versehen.

Beim vorliegenden Ausführungsbeispiel sind nur die zwischen dem einlaufseitigen und dem auslaufseitigen Schuhsegment 22 bzw. 24 angeordneten Schuhsegmente 26₁ zwischen einer Arbeitsstellung und einer Ruhestellung verstellbar. Demzufolge genügt es, wenn nur das einlaufseitige und das auslaufseitige Schuhsegment 22 bzw. 24 jeweils mit einer hydrodynamischen Auflauf- bzw. Ablauffläche 30 bzw. 32 für das umlaufende flexible Band 20 versehen ist.

Die zwischen dem einlaufseitigen und dem auslaufseitigen Schuhsegment 22 bzw. 24 angeordneten Schuhsegmente 26₁ sind radial zwischen der Arbeitsstellung und der Ruhestellung verstellbar, wobei auch die jeweiligen Radialrichtungen wieder auf die Gegenwalze 12 bezogen sind.

Wie anhand der Figuren 1 bis 3 zu erkennen ist, besitzen diese radial zwischen einer Arbeitsstellung und einer Ruhestellung verstellbaren Schuhsegmente 26₁ eine geringere radiale Höhe h als die radialen nicht verstellbaren Schuhsegmente 22, 24, 26₂ besitzen.

Beim vorliegenden Ausführungsbeispiel sind die radial zwischen einer Arbeitsstellung und einer Ruhestellung verstellbaren Schuhsegmente 26₁ jeweils zwischen zwei radial nicht verstellbaren Schuhsegmenten 22, 24, 26₂ angeordnet und in ihrer Ruhestellung jeweils in einer Aussparung 34 zumindest eines der benachbarten radial nicht verstellbaren Schuhsegmente 22, 24, 26₂ aufgenommen.

Zumindest das einlaufseitige und das auslaufseitige Schuhsegment 22 bzw. 24 sind über eine Schwalbenschwanzführung 36 (vgl. insbesondere auch Figur 4) entlang der zur Gegenwalze 12 konzentrischen teilkreisförmigen Bahn 28 geführt. Es können beispielsweise auch alle radial nicht verstellbaren Schuhsegmente 22, 24, 26₂ über eine solche Schwalbenschwanzführung 36 entsprechend entlang der teilkreisförmigen Bahn 28 geführt sein.

Die mittleren Schuhsegmente 26₁ können also aus ihrer Arbeitsstellung in eine Ruhestellung zurückgezogen werden. An die Position der weggeschalteten Schuhsegmente 26₁ rückt dann entweder das ein- oder das auslaufseitige Schuhsegment 22 bzw. 24 nach. Beide sind hierzu vorzugsweise in einer sich entlang der teilkreisförmigen Bahn 28 erstreckenden Schwalbenschwanzführung 36 (vgl. insbesondere wieder Figur 4) geführt. Gegebenenfalls können auch dazwischen liegende Schuhsegmente entsprechend entlang der Bahn 28 verschoben werden. Dabei können insbesondere die radial zwischen einer Arbeitsstellung und einer Ruhestellung verstellbaren Schuhsegmente 26₁ erforderlichenfalls durch die anderen Schuhsegmente 22, 24, 26₂ in Richtung der teilkreisförmigen Bahn 28 mitgenommen werden.

In der Darstellung gemäß Figur 1 nehmen sämtliche radial verstellbaren Schuhsegmente 26₁ ihre obere, der Gegenwalze 12 benachbarte Arbeitsstellung ein. Im vorliegenden Fall ergibt sich also eine maximale Schuhbreite B₁.

In der Darstellung gemäß Figur 2 sind 50 % der radial verstellbaren Schuhsegmente 26₁ in ihre untere, von der Gegenwalze 12 beabstandete Ruhestellung abgesenkt. Dabei sind sie jeweils in einer Aussparung 34 eines benachbarten radial nicht verstellbaren Schuhsegments 22, 24, 26₂ aufgenommen. Die restlichen Schuhsegmente sind so zusammengerückt, dass sich wieder eine zumindest im wesentlichen zusammenhängende Lauffläche 38 für das umlaufende flexible Band 20 ergibt.

Die Schuhbreite B₂ ist im vorliegenden Fall also geringer als die Schuhbreite B₁ in dem in der Figur 1 dargestellten Fall.

In der Darstellung gemäß Figur 3 sind alle radial verstellbaren Schuhsegmente 26₁ in ihre untere Ruhestellung abgesenkt. Sie sind jeweils wieder in einer Aussparung 34 eines benachbarten radial nicht verstellbaren Schuhsegments 22, 24, 26₂ aufgenommen. Die radial nicht verstellbaren Schuhsegmente 22, 24, 26₂ sind so zusammengerückt, dass sich wieder eine zumindest im wesentlichen zusammenhängende Lauffläche 38 für das umlaufende flexible Band 20 ergibt.

Im vorliegenden Fall ergibt sich also eine minimale Schuhbreite B₃.

Die radial verstellbaren Schuhsegmente 26₁ können sowohl in der Arbeitsstellung als auch in der Ruhestellung jeweils durch Rastmittel radial fixiert sein. Im vorliegenden Fall umfassen diese zwischen den radial nicht verstellbaren Schuhsegmenten 22, 24, 26₂ und den radial verstellbaren Schuhsegmenten 26₁ vorgesehenen Rastmittel an den radial verstellbaren Schuhsegmenten 22, 24, 26₂ und/oder den radial verstellbaren Schuhsegmenten 26₁ vorgesehene Rippen 40, die mit an den radial nicht verstellbaren Schuhsegmenten 26₁ bzw. den radial nicht verstellbaren Schuhsegmenten 22, 24, 26₁ vorgesehenen Nuten 42 zusammenwirken (vgl. insbesondere die Figuren 1 und 2).

Figur 4 zeigt den Breitnipschuh 18 in einer Längsschnittdarstellung, geschnitten entlang der Linie A-A der Figur 1.

### Bezugszeichenliste

- 10: Breitnipeinheit
- 12: Gegenwalze
- 14: Breitnip
- 16: Vorrichtung
- 18: Breitnipschuh
- 20: flexibles Band, flexibler Walzenmantel
- 22: einlaufseitiges Schuhsegment
- 24: auslaufseitiges Schuhsegment
- 26₁: radial zwischen einer Arbeitsstellung und einer Ruhestellung verstellbares Schuhsegment
- 26₂: radial nicht verstellbares Schuhsegment
- 28: zur Gegenwalze konzentrische teilkreisförmige Bahn
- 30: Auflauffläche
- 32: Ablauffläche
- 34: Aussparung
- 36: Schwalbenschwanzführung
- 38: Lauffläche
- 40: Rippe
- 42: Nut

- Bᵢ: Schuhbreite
- L: Bahnlaufrichtung
- h: radiale Höhe

## Patentansprüche

1. Vorrichtung (16) zur Behandlung einer Materialbahn, insbesondere zur Beeinflussung von Glanz und/oder Glätte einer Papier- oder Kartonbahn oder zur Entwässerung einer Papier- oder Faservliesbahn, mit wenigstens einem Breitnip (14), der zwischen einer Breitnipeinheit (10) mit wenigstens einem in Bahnlaufrichtung (L) verlängerten Breitnipschuh (18) sowie einem über den Breitnipschuh (18) geführten umlaufenden flexiblen Band (20) und einer komplementären Gegeneinheit (12) gebildet ist, wobei der Breitnipschuh (18) in Bahnlaufrichtung (L) sektioniert ist,
**dadurch gekennzeichnet,**
**dass** zur variablen Einstellung der sich in Bahnlaufrichtung (L) ergebenden Schuhbreite (Bᵢ) zumindest ein Teil (26₁) der zwischen dem einlaufseitigen und dem auslaufseitigen Schuhsegment (22 bzw. 24) angeordneten Schuhsegmente (26) zwischen einer Arbeitsstellung und einer Ruhestellung verstellbar ist, wobei die Schuhsegmente (22 - 26) bezüglich der komplementären Gegeneinheit (12) radial ausgerichtet und zumindest teilweise entlang einer zur Gegeneinheit (12) konzentrischen teilkreisförmigen Bahn (28) geführt sind.

2. Vorrichtung nach Anspruch 1,
**dadurch gekennzeichnet,**
**dass** das einlaufseitige und das auslaufseitige Schuhsegment (22 bzw. 24) jeweils mit einer hydrodynamischen Auflauf- bzw. Ablauffläche (30 bzw. 32) für das umlaufende flexible Band (20) versehen ist.

3. Vorrichtung nach Anspruch 1 oder 2,
**dadurch gekennzeichnet,**
**dass** nur zwischen dem einlaufseitigen und dem auslaufseitigen Schuhsegment (22 bzw. 24) angeordnete Schuhsegmente (26₁) zwischen einer Arbeitsstellung und einer Ruhestellung verstellbar sind.

4. Vorrichtung nach Anspruch 3,
**dadurch gekennzeichnet,**
**dass** nur das einlaufseitige und das auslaufseitige Schuhsegment (22 bzw. 24) jeweils mit einer hydrodynamischen Auflauf- bzw. Ablauffläche (30 bzw. 32) für das umlaufende flexible Band (20) versehen ist.

5. Vorrichtung nach einem der vorhergehenden Ansprüche,
**dadurch gekennzeichnet,**
**dass** die betreffenden Schuhsegmente (26₁) radial zwischen der Arbeitsstellung und der Ruhestellung verstellbar sind.

6. Vorrichtung nach Anspruch 5,
**dadurch gekennzeichnet,**
**dass** die radial zwischen einer Arbeitsstellung und einer Ruhestellung verstellbaren Schuhsegmente (26₁) eine geringere radiale Höhe (h) als die radial nicht verstellbaren Schuhsegmente (22, 24, 26₂) besitzen.

7. Vorrichtung nach einem der vorhergehenden Ansprüche,
**dadurch gekennzeichnet,**
**dass** die radial zwischen einer Arbeitsstellung und einer Ruhestellung verstellbaren Schuhsegmente (26₁) jeweils zwischen zwei radial nicht verstellbaren Schuhsegmenten (22, 24, 26₂) angeordnet und in ihrer Ruhestellung jeweils in einer Aussparung (34) zumindest eines der benachbarten radial nicht verstellbaren Schuhsegmente (22, 24, 26₂) aufgenommen sind.

8. Vorrichtung nach einem der vorhergehenden Ansprüche,
**dadurch gekennzeichnet,**
**dass** zumindest das einlaufseitige und das auslaufseitige Schuhsegment (22 bzw. 24) über eine Schwalbenschwanzführung (36) entlang der zur komplementären Gegeneinheit (12) konzentrischen teilkreisförmigen Bahn (28) geführt sind.

9. Vorrichtung nach einem der vorhergehenden Ansprüche,
**dadurch gekennzeichnet,**
**dass** die Breitnipeinheit (10) durch eine Breitnipwalze mit einem über den Breitnipschuh (18) geführten flexiblen Walzenmantel (20) gebildet ist.

10. Vorrichtung nach einem der vorhergehenden Ansprüche,
**dadurch gekennzeichnet,**
**dass** sie zumindest einen Breitnipkalander umfasst.

## Claims

1. Device (16) for treating a web, in particular for influencing gloss and/or smoothness of a paper or board web or dewatering a paper or fibrous nonwoven web, having at least one extended nip (14), which is formed between an extended nip unit (10) having at least one extended nip shoe (18) that is extended in the web running direction (L) and a circulating flexible belt (20) guided over the extended nip shoe (18) and a complementary mating unit (12), the extended nip shoe (18) being sectioned in the web running direction (L),
**characterized in that**,
for the purpose of variable adjustment of the shoe width (Bᵢ), which results in the web running direction (L), at least some (26₁) of the shoe segments (26) arranged between the inlet-side and the outlet-side shoe segments (22 and 24, respectively) can be displaced between a working position and a rest position, the shoe segments (22 - 26) being aligned radially with respect to the complementary mating unit (12) and being at least partly guided along a partially circular path (28) that is concentric with the mating unit (12).

2. Device according to Claim 1, **characterized in that** the inlet-side and the outlet-side shoe segments (22 and 24, respectively) are in each case provided with a hydrodynamic run-on and run-off surface (30 and 32, respectively) for the circulating flexible belt (20).

3. Device according to Claim 1 or 2, **characterized in that** only shoe segments (26₁) arranged between the inlet-side and the outlet-side shoe segment (22 and 24, respectively) can be displaced between a working position and a rest position.

4. Device according to Claim 3, **characterized in that** only the inlet-side and the outlet-side shoe segment (22 and 24, respectively) are in each case provided with a hydrodynamic run-on and run-off surface (30 and 32, respectively) for the circulating flexible belt (20).

5. Device according to one of the preceding claims, **characterized in that** the relevant shoe segments (26₁) can be displaced radially between the working position and the rest position.

6. Device according to Claim 5, **characterized in that** the shoe segments (26₁) that can be displaced radially between a working position and a rest position have a lower radial height (h) than the shoe segments (22, 24, 26₂) that cannot be displaced radially.

7. Device according to one of the preceding claims, **characterized in that** the shoe segments (26₁) that can be displaced radially between a working position and a rest position are in each case arranged between two shoe segments (22, 24, 26₂) that cannot be displaced radially and, in their rest position, are in each case accommodated in a recess (34) in at least one of the adjacent shoe segments (22, 24, 26₂) that cannot be displaced radially.

8. Device according to one of the preceding claims, **characterized in that** at least the inlet-side and the outlet-side shoe segment (22 and 24, respectively) are guided along the partially circular path (28) that is concentric with the complementary mating unit (12) by a dovetail guide (36).

9. Device according to one of the preceding claims, **characterized in that** the extended nip unit (10) is formed by an extended nip roll having a flexible roll shell (20) guided over the extended nip shoe (18).

10. Device according to one of the preceding claims, **characterized in that** it comprises at least one extended nip calender.

## Revendications

1. Dispositif (16) pour traiter une nappe de matériau, notamment pour influencer le brillant et/ou le lissé d'une nappe de papier ou de carton ou pour égoutter une nappe de papier 1/10 ou une nappe fibreuse, comprenant au moins un pinçage allongé (14) qui est formé entre une unité de pinçage allongé (10), comprenant au moins un sabot de pinçage allongé (18) prolongé dans la direction d'avance de la nappe (L) ainsi qu'une bande flexible (20) périphérique guidée sur le sabot du pinçage allongé (18), et une unité conjuguée complémentaire (12), le sabot du pinçage allongé (18) étant sectionné dans la direction d'avance de la nappe (L),
**caractérisé en ce que**
pour l'ajustement variable de la largeur du sabot (Bᵢ) obtenue dans la direction d'avance de la nappe (L), au moins une partie (26₁) des segments de sabot (26) disposés entre le segment de sabot (22, respectivement 24) du côté de l'entrée et celui du côté de la sortie peut être déplacée entre une position de travail et une position de repos, les segments de sabot (22 - 26) étant orientés radialement par rapport à l'unité conjuguée complémentaire (12) et étant guidés au moins en partie le long d'une trajectoire (28) en forme de cercle partiel concentrique à l'unité conjuguée (12).

2. Dispositif selon la revendication 1,
**caractérisé en ce que**
le segment de sabot du côté de l'entrée et celui du côté de la sortie (22, respectivement 24) sont respectivement pourvus d'une surface d'entrée, respectivement de sortie hydrodynamique (30, respectivement 32) pour la bande flexible périphérique (20).

3. Dispositif selon la revendication 1 ou 2,
**caractérisé en ce que**
seuls les segments de sabot (26₁) disposés entre le segment de sabot du côté de l'entrée et celui du côté de la sortie (22, respectivement 24) peuvent être déplacés entre une position de travail et une position de repos.

4. Dispositif selon la revendication 3,
**caractérisé en ce que**
seul le segment de sabot du côté de l'entrée et le segment de sabot du côté de la sortie (22, respectivement 24) sont pourvus à chaque fois d'une surface d'entrée, respectivement de sortie hydrodynamique (30, respectivement 32) pour la bande flexible périphérique (20).

5. Dispositif selon l'une quelconque des revendications précédentes,
**caractérisé en ce que**
les segments de sabot concernés (26₁) peuvent être déplacés radialement entre la position de travail et la position de repos.

6. Dispositif selon la revendication 5,
**caractérisé en ce que**
les segments de sabot (26₁) déplaçables radialement entre une position de travail et une position de repos possèdent une plus faible hauteur (h) radiale que les segments de sabot non déplaçables radialement (22, 24, 26₂).

7. Dispositif selon l'une quelconque des revendications précédentes,
**caractérisé en ce que**
les segments de sabot (26₁) déplaçables radialement entre une position de travail et une position de repos sont disposés à chaque fois entre deux segments de sabot non déplaçables radialement (22, 24, 26₂), et sont reçus dans leur position de repos à chaque fois dans un évidement (34) au moins de l'un des segments de sabot non déplaçables radialement (22, 24, 26₂) adjacents.

8. Dispositif selon l'une quelconque des revendications précédentes,
**caractérisé en ce que**
au moins le segment de sabot du côté de l'entrée et celui du côté de la sortie (22, respectivement 24) sont guidés par le biais d'une glissière en queue d'aronde (36) le long de la trajectoire (28) en forme de cercle partiel concentrique à l'unité conjuguée complémentaire (12).

9. Dispositif selon l'une quelconque des revendications précédentes,
**caractérisé en ce que**
l'unité de pinçage allongé (10) est formée par un cylindre de pinçage allongé avec une enveloppe de cylindre (20) flexible guidée sur le sabot du pinçage allongé (18).

10. Dispositif selon l'une quelconque des revendications précédentes,
**caractérisé en ce**
**qu'**il comprend au moins une calandre à pinçage allongé.
